# FASCICULE DE BREVET EUROPEEN

(11) **EP 0 661 136 B1**
(45) Date de publication et mention de la délivrance du brevet: **10.05.2000**
(21) Numéro de dépôt: 94402696.2
(22) Date de dépôt: 24.11.1994
(51) Int. Cl.: B24B 33/02, B24B 33/08

(54) **Procédé de rodage de la surface d'une pièce et rodoir pour la mise en oeuvre de ce procédé**
Verfahren zum Honen der Oberfläche eines Teiles und Honwerkzeug zur Durchführung des Verfahrens
Method for honing the surface of a workpiece and honing tool for carring out said method

(30) Priorité: 30.11.1993 FR 9314325
(43) Date de publication de la demande: 05.07.1995
(73) Titulaire: AUTOMOBILES PEUGEOT, 75116 Paris (FR); AUTOMOBILES CITROEN, 92200 Neuilly-sur-Seine (FR)
(72) Inventeur: Bouvet, Jacques, F-78140 Velizy (FR)
(74) Mandataire: Durand, Yves Armand Louis

(56) Documents cités:
- EP-A- 0 219 825
- DE-A- 3 738 074
- FR-A- 2 294 803

## Description

La présente invention concerne un procédé de rodage de la surface d'une pièce, notamment la surface interne d'un alésage cylindrique ménagé dans celle-ci.

Certaines pièces, telles que par exemple les soupapes, les engrenages, les cames ou les cylindres de moteurs à explosion, sont destinées à subir des déplacements répétés et à grande vitesse par contact frottant.

Afin de minimiser les frottements et l'usure des pièces, il est nécessaire de les calibrer très précisément en effectuant un rodage de leur surface, c'est-à-dire un ultime usinage, pour éliminer sélectivement la matière excédentaire, telle que des aspérités, qui subsiste sur leur surface.

Parfois, la matière excédentaire précitée se présente sous la forme de protubérance plus épaisse, localisée notamment dans les zones d'extrémité de la pièce, notamment lorsque cette pièce comporte sur sa surface un revêtement de métal dur, tel que du chrome ou du nickel-silicium, obtenu par dépôt électrolytique.

Pour effectuer le rodage de la surface d'une pièce, notamment la surface d'un alésage, il est connu d'utiliser des rodoirs du type à expansion, qui comportent une broche apte à être entraînée en rotation autour de son axe longitudinal, un mandrin retenu par l'une de ses extrémités par la broche, un manchon de guidage dans lequel le mandrin peut coulisser axialement et une surface abrasive externe apte à être écartée radialement par rapport audit axe longitudinal sous l'effet de la poussée du mandrin lorsque ce dernier est déplacé axialement.

Le document DE-A-3738074 décrit un rodoir de ce type dont la surface abrasive externe comprend successivement, en s'éloignant de la broche, une partie conique qui se rétrécit en direction de la broche et qui est une zone de guidage, une partie cylindrique qui est une zone de calibration et une autre partie conique qui s'élargit en direction de la broche et qui est une zone de coupe.

Le document EP-A-0 219 825 décrit un rodoir comportant une partie cylindrique surmontée d'une partie conique se rétrécissant vers le haut et servant à enlever des copeaux.

Cependant, les techniques de rodage classiques ne permettent pas d'effectuer un calibrage précis des pièces qui comportent la protubérance précitée localisée sur leur surface, car l'élimination de cette protubérance provoque une usure excessive et locale de la surface abrasive des rodoirs et engendre de ce fait un défaut géométrique de celle-ci.

La présente invention a pour but d'éliminer les inconvénients précités et de proposer un procédé de rodage permettant d'éliminer les protubérances de la surface de la pièce à roder sans usure excessive des matériaux abrasifs et d'effectuer un calibrage fiable et précis de celle-ci.

La présente invention a pour objet un procédé de rodage de la surface d'une pièce, notamment la surface interne d'un alésage ménagé dans celle-ci, consistant à entraîner un outil formant rodoir en rotation autour de son axe longitudinal, à amener la surface abrasive externe du rodoir en contact avec la surface en regard de la pièce à roder et à déplacer axialement le rodoir le long de cette surface de manière à roder une zone à protubérance de celle-ci, caractérisé en ce qu'il consiste à étalonner une première partie cylindrique de ladite surface abrasive en l'amenant en contact avec une zone de référence de la surface à roder, à éliminer progressivement ladite protubérance en l'amenant en contact avec une seconde partie, de préférence tronconique, de la surface abrasive externe, et à calibrer la zone dont la protubérance est éliminée en l'amenant en contact avec ladite première partie cylindrique préalablement étalonnée.

Selon une caractéristique particulièrement avantageuse de l'invention, le procédé consiste à étalonner la première partie cylindrique, à éliminer progressivement la protubérance de la zone à roder à partir de l'extrémité de plus faible diamètre externe de la seconde partie et à calibrer cette zone rodée en un seul passage du rodoir sur la surface à roder.

Selon une autre caractéristique de l'invention, le procédé consiste avantageusement à régler l'écart entre le diamètre externe des deux extrémités longitudinales de la seconde partie à une valeur supérieure au double de l'épaisseur de la protubérance à éliminer.

L'invention sera mieux comprise et d'autres buts, détails et avantages de celle-ci apparaîtront plus clairement au cours de la description explicative qui va suivre de plusieurs modes de réalisation particuliers actuellement préférés de l'invention, donnés uniquement à tire d'exemples illustratifs et non limitatifs, en référence au dessin schématique annexé, dans lequel.
La figure 1 est une vue partielle en coupe longitudinale d'un rodoir.
La figure 2 es un quart de vue en coupe transversale du rodoir de la figure 1, suivant la ligne II-II. La figure 3 est une vue partielle en coupe longitudinale du rodoir selon un autre mode de réalisation.
La figure 4 est un graphique illustrant les différentes étapes du procédé de rodage selon l'invention.

Les figures 1 et 2 représentent un rodoir du type à expansion selon un premier mode de réalisation.

Ce rodoir comporte une broche 1 apte à être entraînée en rotation autour de son axe longitudinal 2 par un arbre de transmission (non représenté sur le dessin).

Un mandrin 3 est retenu par l'une de ses extrémités 3a par la broche 1 et comporte à son extrémité opposée deux portées tronconiques 4a et 4b formant surface d'appui.

L'extrémité de plus faible diamètre de la première portée tronconique 4a est reliée par un tronçon cylindrique 5 à l'extrémité de plus grand diamètre de la deuxième portée tronconique 4b.

Le mandrin 3 peut coulisser axialement dans un manchon de guidage cylindrique 6 qui est raccordé par son extrémité supérieure par un écrou 7 au bâti du rodoir 8.

Une vis 9 fait radialement saillie de la surface externe de la partie centrale du mandrin 3 et vient se loger dans un évidement borgne longitudinal 6a ménagé dans la paroi interne du manchon 6.

Sur la figure 1, lorsque le mandrin 3 coulisse axialement vers le bas, des pièces d'appui 10 sont radialement écartées par rapport à l'axe 2.

Chaque pièce d'appui 10 comporte deux parties d'extrémité 10a séparées par une partie centrale 10b, lesdites parties d'extrémité 10a présentant une portion de surface échancrée 10c de forme correspondant aux surfaces tronconiques externes des portées 4a et 4b.

Ces parties d'extrémité 10a sont disposées circulairement respectivement autour des portées tronconiques 4a et 4b.

Le nombre de pièces d'appui 10 est généralement compris entre 3 et 12.

Les pièces d'appui 10 sont logées dans des ouvertures longitudinales ménagées dans la partie inférieure du manchon 6.

Ces ouvertures servent de butée axiale pour les pièces d'appui 10 qui sont forcées de se déplacer radialement sous la poussée du mandrin 3.

Un fourreau supérieur 11 est emmanché sur la partie supérieure du manchon 6 et fixé sur celui-ci par un écrou 12 et un contre-écrou 13. Un fourreau inférieur lla est emmanché sur la partie inférieure du manchon 6, et assure le plaquage d'une rondelle élastique 22 sur ce dernier, la rondelle 22 assurant le maintien des plaquettes 14 en appui sur le fourreau supérieur 11. Le fourreau inférieur lla est fixé par un écrou 12a et un contre-écrou 13a.

Des trous traversant longitudinaux 6b, ménagés radialement dans le manchon 6, sont aptes à recevoir des plaquettes 14 formant portions de cylindre.

Les plaquettes 14 peuvent être écartées radialement par les pièces d'appui 10 et sont soumises à une force de rappel vers l'axe longitudinal 2 par des moyens élastiques (non représentés sur le dessin).

Les plaquettes 14 présentent un revêtement externe abrasif (représenté sur le dessin par des pointillés), tel que des grains de diamant ou une pierre à roder, destiné à roder la surface d'une pièce, par exemple la surface interne 15a d'un alésage 15 ménagé dans un cylindre 16.

Les plaquettes 14 sont circulairement séparées par des portions cylindriques lisses du manchon 6, ce qui a pour conséquence que le rodoir présente une surface abrasive externe discontinue (voir figure 2).

La surface externe des plaquettes 14 comporte une première partie cylindrique 14a et une seconde partie 14b tronconique (séparées sur les figures 1 et 3 par un trait mixte), lesdites parties 14a et 14b étant adjacentes par leur extrémité de plus grand diamètre, de manière à former un corps monobloc.

La figure 3 représente une variante de réalisation d'un rodoir.

Ce rodoir comporte un mandrin 3' constitué d'une tige 17 qui se prolonge par une partie 18 dont la surface externe est sensiblement tronconique.

Le mandrin 3' est apte à coulisser axialement dans un manchon de guidage cylindrique 6' qui est solidaire par son extrémité inférieure d'un manchon déformable métallique 19 de faible épaisseur pourvu de fentes longitudinales 19a. Ces fentes longitudinales 19a permettent une légère expansion du manchon 19 sous la poussée de la partie tronconique 18 lorsqu'elle est déplacée axialement vers le bas.

Le manchon déformable 19 comporte une surface interne de forme correspondant à la surface externe de la partie tronconique 18.

La surface externe du manchon déformable 19 comporte un revêtement abrasif et présente une première partie cylindrique 20 et une seconde partie tronconique 21, à l'instar du rodoir illustré sur les figures 1 et 2.

La seconde partie tronconique 14b, 21 de la surface abrasive externe du rodoir présente une pente par rapport à l'axe du rodoir avantageusement comprise entre 2% et 10% et le rapport entre la longueur de la partie cylindrique et la longueur totale de la partie abrasive est avantageusement compris entre 1/5 et 1/3.

Bien entendu, la seconde partie 14b, 21 n'est pas limitée à une forme tronconique et peut présenter une surface externe convexe ou concave, à partir du moment où son diamètre externe décroît le long de la direction longitudinale du rodoir entre une extrémité de plus grand diamètre et une extrémité de plus faible diamètre.

On va maintenant décrire le fonctionnement du rodoir de l'invention en référence à la figure 4.

On suppose ici que le rodoir est disposé verticalement, mais bien entendu il peut être disposé horizontalement ou dans une position inclinée.

La figure 4 représente les étapes principales du procédé de rodage de l'invention en fonction de leur durée respective.

L'étape "a" consiste à descendre le rodoir à l'intérieur d'un alésage ménagé dans un cylindre jusqu'à ce que la surface abrasive externe du rodoir soit en regard de la surface interne de l'alésage.

L'étape "b" consiste à écarter radialement la surface abrasive externe du rodoir en déplaçant axialement vers le bas le mandrin du rodoir.

L'étape "c" consiste à mettre en contact la surface abrasive externe du rodoir avec une zone de référence sur la surface interne de l'alésage, de manière à étalonner la première partie cylindrique.

L'étape "d" consiste à élever verticalement le rodoir, après avoir bloqué le mandrin dans le bâti du rodoir, pour venir progressivement roder un bourrelet annulaire qui fait radialement saillie de l'extrémité supérieure de l'alésage et, une fois le bourrelet éliminé, venir calibrer cette zone préalablement protubérante.

L'étape "e" consiste à arrêter la rotation du rodoir une fois que celui-ci est sorti de l'alésage et à relaxer la surface externe abrasive du rodoir préalablement écartée.

Cette relaxation est obtenue par un déplacement vertical vers le haut du mandrin à l'intérieur de son manchon de guidage, ce qui provoque un rappel de la surface abrasive externe vers l'axe longitudinal du rodoir par les moyens élastiques.

L'étape "f" consiste à entrainer en rotation le rodoir autour de son axe longitudinal et ce pendant les étapes "a" à "d".

On peut notamment imaginer un rodoir creux présentant une surface abrasive dirigée vers l'intérieur pour venir roder par exemple la surface périphérique extérieure d'un arbre ou toute zone cylindrique d'une pièce de révolution.

## Revendications

1. Procédé de rodage de la surface d'une pièce, notamment la surface interne d'un alésage ménagé dans celle-ci, consistant à entraîner un outil formant rodoir en rotation autour de son axe longitudinal, à amener la surface abrasive externe du rodoir en contact avec la surface en regard de la pièce à roder et à déplacer axialement le rodoir le long de cette surface de manière à roder une zone à protubérance de celle-ci, caractérisé en ce qu'il consiste à étalonner une première partie cylindrique (14a, 20) de ladite surface abrasive en l'amenant en contact avec une zone de référence de la surface (15a) à roder, à éliminer progressivement ladite protubérance (16a) en l'amenant en contact avec une seconde partie (14b, 21), de préférence tronconique, de la surface abrasive externe, et à calibrer la zone dont la protubérance (16a) a été éliminée en l'amenant en contact avec ladite première partie cylindrique (14a, 20) préalablement étalonnée.

2. Procédé selon la revendication 1, caractérisé en ce qu'il consiste à étalonner la première partie cylindrique (14a, 20) à éliminer progressivement la protubérance (16a) de la zone à roder à partir de l'extrémité de plus faible diamètre externe de ladite seconde partie (14b, 21) et à calibrer cette zone rodée (16a) en un seul passage du rodoir sur la surface (15a) à roder.

3. Procédé selon la revendication 1 ou 2, caractérisé en ce qu'il consiste à régler l'écart entre le diamètre externe des deux extrémités longitudinales de ladite seconde partie (14b, 21) à une valeur supérieure au double de l'épaisseur de la protubérance (16a) à éliminer.

## Claims

1. Method for honing the surface of a workpiece, in particular the inner surface of a bore provided therein, consisting in rotatively driving a honing tool about its longitudinal axis, bringing the outer abrasive surface of the honing tool into contact with the opposite surface of the workpiece to be honed, and axially moving the honing tool along this surface in order to hone a protuberance area thereof, characterized in that it consists in calibrating a first cylindrical portion (14a, 20) of said abrasive surface by bringing it into contact with a reference area of the surface (15a) to be honed, progressivly removing said protuberance (16a) by bringing it into contact with a second portion (14b, 21), preferably of a tapered shape, of the outer abrasive surface, and callipering the area the protuberance (16a) of which has been removed by bringing it into contact with said first cylindrical portion (14a, 20) previously calibrated.

2. Method according to claim 1, characterized in that it consists in calibrating the first cylindrical portion (14a, 20), progressively removing the protuberance (16a) of the area to be honed from the end of said second portion (14b, 21) having a smaller outer diameter, and callipering this honed area (16a) by only one pass of the honing tool onto the surface (15a) to be honed.

3. Method according to claim 1 or 2, characterized in that it consists in adjusting the distance between the outer diameter of the two longitudinal ends of said second portion (14b, 21) to a value that is greater than twice the thickness of the protuberance (16a) to be removed.

## Patentansprüche

1. Verfahren zum Honen der Oberfläche eines Teiles, insbesondere der Innenfläche einer darin ausgesparten Ausbohrung, das darin besteht, ein ein um seine Längsachse rotierendes Honwerkzeug bildendes Werkzeug anzutreiben, die schleifende Außenfläche des Honwerkzeugs in Kontakt mit der Oberfläche gegenüber des zu honenden Teils zu bringen und das Honwerkzeug axial entlang dieser Oberfläche derart zu versetzen, daß eine Zone mit einer Protuberanz zu dieser gehont wird, dadurch gekennzeichnet, daß es darin besteht, einen ersten zylindrischen Teil (14a, 20) besagter schleifender Oberfläche dadurch zu kalibrieren, daß sie mit einer Referenzzone der zu honenden Oberfläche (15a) in Kontakt gebracht wird, daß besagte Protuberanz (16a) allmählich dadurch entfernt wird, daß sie mit einem zweiten, bevorzugt kegeltstumpfartigen Teil (14b, 21) der schleifenden Außenfläche in Kontakt gebracht wird und daß die Zone kalibriert wird, deren Protuberanz (16a) dadurch entfernt wurde, daß sie mit besagtem ersten, vorher kalibrierten, zylindrischen Teil (14a, 20) in Kontakt gebracht wurde.

2. Verfahren gemäß Anspruch 1, dadurch gekennzeichnet, daß es darin besteht, den ersten zylindrischen Teil (14a, 20) zu kalibrieren, die Protuberanz (16a) der zu honenden Zone allmählich von dem äußeren Ende mit dem geringsten Außendurchmesser des besagten zweiten Teils (14b, 21) aus zu entfernen und diese gehonte Zone (16a) in einem einzigen Hondurchgang auf der zu honenden Oberfläche (15a) zu honen.

3. Verfahren gemäß Anspruch 1 oder 2, dadurch gekennzeichnet, daß es darin besteht, den Abstand zwischen dem Außendurchmesser der zwei länglichen äußeren Enden besagten zweiten Teils (14b, 21) auf einen Wert einzustellen, der oberhalb der doppelten Stärke der zu entfernenden Protuberanz (16a) liegt.
